# EUROPÄISCHE PATENTANMELDUNG

(11) **EP 0 110 154 A1**
(43) Veröffentlichungstag der Anmeldung: **13.06.1984**
(21) Anmeldenummer: 83110797.4
(22) Anmeldetag: 28.10.1983
(51) Int. Cl.: B65D 75/36, B65D 75/54

(54) **Tiefziehverpackung**

(30) Priorität: 28.10.1982 DE 8230247 U
(71) Anmelder: Klocke, Hartmut, D-7500 Karlsruhe - 1 (DE)
(72) Erfinder: Klocke, Hartmut, D-7500 Karlsruhe - 1 (DE)
(74) Vertreter: Frank, Gerhard

(57) **Zusammenfassung**

Eine Tiefzieh-Verpackung besteht aus einem Tiefziehteil (20) zur Aufnahme von flüssigem oder festem Füllgut und einer Deckfolie (10), die das Tiefziehteil nach oben abdeckt. Um hierauf Informationen oder Anweisungen für den Kunden aufzubringen oder auch für Werbezwecke ragt die Deckfolie zumindest auf einer Seite über das Tiefziehteil hinaus und bildet dort einen Fortsatz.

Sofern der dadurch geschaffene Platz nicht ausreicht, kann auch das Tiefziehteil einen Fortsatz aufweisen, der nicht mit dem Fortsatz der Deckfolie verschweißt ist. Damit stehen sozusagen vier «Seiten» zur Aufnahme von Text oder Informationen zur Verfügung.

## Beschreibung

Die Erfindung betrifft eine Tiefziehverpackung zur Aufnahme von flüssigem oder festem Füllgut, mit einem Tiefziehteil und einer Deckfolie, die das Tiefziehteil nach oben abdeckt.

Derartige Tiefziehverpackungen sind weithin bekannt, jedoch besteht gelegentlich das Bedürfnis, auf diesen Verpackungen Informationen oder Anweisungen für den Kunden aufzubringen, oder auch Werbeaufdrucke.

Hierfür ist der zur Verfügung stehende Platz jedoch oftmals nicht ausreichend, daher Aufgabe der Erfindung, hier eine Abhilfe zu schaffen.

Erfindungsgemäß wird dies dadurch gelöst, daß die Deckfolie zumindest auf einer Seite einen über das Tiefziehteil hinausragenden, mit diesem nicht verschweißten Fortsatz aufweist.

Dieser Fortsatz kann dann nach Art der bekannten "Werbefahnen" zun Aufbringen zusätzlicher Informationen verwendet werden.

Zwei Ausführungsbeispiele der Erfindung werden anhand von Zeichnungen näher erläutert, es zeigen:
Figur 1: Eine Perspektivdarstellung des ersten Ausführungsbeispiels,
Figur 2: eine Schnittdarstellung des zweiten Ausführungsbeispiels.

In bekannter Weise ist die Tiefziehverpackung so ausgebildet, daß das als Behälter dienende Tiefziehteil 20 mit einer Deckfolie 10 verschweißt ist. Erfindungsgernäß ragt nun die Deckfolie 10 beim ersten Ausführungsbeispiel (Figur 1) über das Tiefziehteil 20 hinaus und bildet somit eine Fahne zur beidseitigen Aufnahme von Drucktext.

Gemäß dem zweiten Ausführungsbeispiel in Figur 2 weist das Tiefziehteil ebenfalls einen Fortsatz auf, der im Gegensatz zu den den Aufnahmeraum der Verpackung umgehenden Randbereichen nicht mit der Deckfolie verschweißt ist. Dies ist in Figur 2 durch die gestrichene Trennlinie angedeutet, links dieser Trennlinie sind Deckfolie 10 und Tiefziehteil 20 miteinander verschweißt, rechts davon nicht.

Beim zweiten Ausführungsbeispiel stehen somit insgesamt 4 Seiten zur Aufnahme von Werbetext zur Verfugung.

Auch Mehrfachverpackungen lassen sich in der dargestellten Art ohne weiteres herstellen, wobei dann in bekannter Weise Brechlinien zwischen den einzelnen Tiefziehnäpfen vorgesehen sein können, die mit separaten Werbefahnen oder mit einer gemeinsamen Werbefahne ausgestattet sein können.

## Patentansprüche

1. Tiefziehverpackung mit einem Tiefziehteil zur Aufnahme von flüssigem oder festem Füllgut und einer Deckfolie, die das Tiefziehteil nach oben abdeckt, dadurch gekennzeichnet, daß die Deckfolie (10) zumindest auf einer Seite einen über das Tiefziehteil (20) hinausragenden, mit diesem nicht verschweißten Fortsatz aufweist.

2. Tiefziehverpackung nach Anspruch 1, dadurch gekennzeichnet, daß das Tiefziehteil (20) ebenfalls eine nicht mit der Deckfolie verschweißten Fortsatz aufweist.

3. Tiefziehverpackung nach Anspruch 1 und 2, dadurch gekennzeichnet, daß die beiden Fortsätze deckungsgleich sind.
